# EUROPÄISCHE PATENTSCHRIFT

(11) **EP 1 971 243 B1**
(45) Veröffentlichungstag und Bekanntmachung des Hinweises auf die Patenterteilung: **10.06.2009**
(21) Anmeldenummer: 07724633.8
(22) Anmeldetag: 26.04.2007
(51) Int. Cl.: A47B 21/00

(54) **MÖBEL MIT KABELKANAL**
FURNITURE WITH CABLE CHANNEL
MEUBLE AVEC CONDUITE DE CÂBLES

(30) Priorität: 09.05.2006 DE 202006007424 U
(43) Veröffentlichungstag der Anmeldung: 24.09.2008
(73) Patentinhaber: Steelcase Werndl Aktiengesellschaft, 83026 Rosenheim (DE)
(72) Erfinder: PREISS, Jürgen, 83064 Raubling (DE)
(74) Vertreter: Flach, Dieter Rolf Paul
(86) Internationale Anmeldenummer: PCT/EP2007/003703
(87) Internationale Veröffentlichungsnummer: WO 2007/128432

(56) Entgegenhaltungen:
- DE-A1- 19 640 024
- DE-U1- 29 505 055
- GB-A- 2 297 903
- US-A- 6 003 447

## Beschreibung

Die Erfindung betrifft ein Möbel, insbesondere einen Arbeits- oder Bürotisch mit einem Kabelkanal.

Es ist bekannt, auf der Unterseite von Büro- und Arbeitstischen Kabelkanäle vorzusehen, in denen die für die Elektrifizierung, Büroarbeitsplätze etc. benötigten Strom- und Netzwerkkabel usw. verlegt werden können. Eine solche Anordnung ist z.B. aus DE 29 505 055 U bekannt.

Zum Teil befinden sich diese Kabelkanäle in einem ausreichenden Abstand unterhalb der Unterseite einer Tischplatte, um einen Abstandsraum bereit zu stellen, worüber die Kabel in den Kabelkanal hineingelegt werden können.

Es ist auch bereits vorgeschlagen worden, eine Arbeits- oder Tischplatte verschiebbar oder um eine Horizontalachse aufklappbar zu gestalten, um an den darunter befindlichen Kabelkanal zu gelangen.

Aufgabe der vorliegenden Erfindung ist es eine weitere Verbesserung zu schaffen, die es mit einfachen Mitteln erlaubt, einen Kabelkanal gut zugänglich zu machen, um eine Verkabelung leicht und problemlos durchführen zu können.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Mit der vorliegenden Erfindung wird eine einfache aber sehr effiziente Lösung geschaffen, um einen Kabelkanal - wie er üblicherweise an der Unterseite einer Arbeits- oder Tischplatte vorgesehen ist - zwischen einer Funktionsstellung und einer Verkabelungsstellung zu verstellen, in welcher er gut zugänglich ist, um entsprechende Kabel im Kabelkanal zu verlegen und bei Bedarf wieder zu entfernen.

In der Funktionsstellung ist dabei der Kabelkanal wie üblich unterhalb der Tischplatte vorgesehen, wobei er gemäß der erfindungsgemäßen Lösung fast ohne relevanten Abstand zur Unterseite der Tischplatte angeordnet sein kann. Dadurch ergibt sich eine raumsparende Anordnung, in der sichergestellt ist, dass die Beinfreiheit nicht nachteilig unterhalb der Tischplatte beschränkt wird.

Um eine Verkabelung leicht und einfach vornehmen zu können, kann der Kabelkanal aber von dieser angehobenen Funktionsstellung in eine demgegenüber abgesenkte Verkabelungsstellung gebracht werden, in der ein vergleichsweise großer Abstandsraum zwischen der Oberseite des Kabelkanals und der Tisch- oder Arbeitsplattenunterseite zur Verfügung steht.

Der erfindungsgemäße Kabelkanal ist dabei beispielsweise über einen oder vorzugsweise zumindest über zwei in Längsrichtung des Kabelkanals versetzt vorgesehene Grundkörper gehalten, die beispielsweise an der Tischplattenunterseite oder bevorzugt an einem unterhalb der Tischplatte parallel zum Kabelkanal verlaufenden Längsholm getragen oder verankert sind. Dieser Längsholm verbindet beispielsweise die ether stirnseitig vorgesehenen Trag- und Fußkonstruktionen des Tisches.

Erfindungsgemäß sind nunmehr vorzugsweise zwei in Längsrichtung des Kabelkanals versetzt angeordnete Halteschienen vorgesehen, längs derer der Kabelkanal von seiner angehobenen Funktionsstellung in die Verkabelungsstellung abgesenkt werden kann. In dieser abgesenkten Stellung ist der Kabelkanal anschlagsbegrenzt gehalten. Entsprechend der Länge der Halteschiene wird ein ausreichender Abstandsraum zur Tischunterseite zur Durchführung der Verkabelung bereitgestellt. Nach Beendigung der Verkabelung kann der Kabelkanal wieder längs der vorzugsweise zumindest beiden Halteschienen angehoben werden, bis der Kabelkanal in seiner kennzeichnenden oberen Funktionsstellung wiederum verankert wird. Die Verankerung kann durch entsprechend geeignete Maßnahmen beispielsweise am Grundkörper erfolgen.

In einer bevorzugten Ausführungsform durchsetzen die Halteschienen den Kabelkanal, wozu dieser mit entsprechenden Durchlassöffnungen versehen ist. Dabei sind die Halteschienen bevorzugt um eine oben liegende, horizontale Verschwenkachse beispielsweise mit dem erwähnten Grundkörper verbunden, so dass der Kabelkanal soweit angehoben werden kann, dass die horizontale Verschwenkachse unterhalb des Kabelkanals zu liegen kommt. Dies ermöglicht, dass die in abgesenkter Position des Kabelkanals mehr oder weniger vertikal herabhängenden Halteschienen um ihre oben liegende, vertikale Verschwenkachse beispielsweise um 90° verschwenkt werden können, bis sie parallel zum Kabelkanal an dessen Unterseite verlaufen und über einen dort vorgesehenen Fixiermechanismus, vorzugsweise einen Klapp- oder Klickmechanismus mit der Kabelkanalunterseite verbunden sind. Dadurch wird gleichzeitig der Kabelkanal gehalten.

In einer bevorzugten Ausführungsform der Erfindung ist vorgesehen, dass die Halteschienen an einer oder zumindest vorzugsweise zwei gegenüberliegenden Seiten, vorzugsweise an ihren gegenüberliegenden Schmalseiten mit einer Riffelung versehen sind, deren maximaler Außenabstand so an die Durchtrittsöffnung in dem Kabelkanal angepasst ist, dass dieser nicht frei längs der Halteschiene bei herunter geschwenkter Halteschiene herunter fallen kann, sondern aufgrund einer dadurch bedingten Reibwirkung langsam herunter geschoben werden kann.

Die Halteschienen sind ,wie erwähnt, bevorzugt über Grundkörper gehalten, die von dem erwähnten Längsholm - der die bevorzugte Trageinrichtung für die Grundkörper bildet - seitlich wegragen und an diesem befestigt werden können. Dabei sind die Grundkörper dem Längsholm zugewandt liegend mit einem Einhängansatz und mit einem gegenüberliegenden Klemmansatz versehen, wodurch sie lösbar am Tragholm befestigt sind. Der Klemmansatz kann dabei bevorzugt über eine Schwenkverbindung dauerhaft mit dem Grundkörper verbunden sein, beispielsweise über ein Schwenk- oder Filmscharnier.

Weitere Vorteile, Einzelheiten oder Merkmale der Erfindung ergeben sich aus dem anhand von Zeichnungen dargestellten Ausführungsbeispiel. Dabei zeigen im einzelnen:
- Figur 1a :: Eine auszugsweise perspektivische Darstellung eines Arbeits- oder Bürotisches bei weggelassener Arbeits- oder Tischplatte;
- Figur 1b :: eine frontseitige Ansicht des Tisches längs der Pfeildärstellung I in Figur 1a;
- Figur 1c :: einen Querschnitt durch einen Tragholm, einen hieran befestigten Grundkörper in Seitenansicht und einen über den Grundkörper gehaltenen Kabelkanal in angehobener Funktionsstellung;
- Figuren 2a bis 2c :: entsprechen den Darstellungen der Figuren 1a bis 1c, jedoch bei herabhängenden Halteschienen zur Vorbereitung eines Absenkens des Kabelkanals; und
- Figuren 3a bis 3c :: entsprechen den Darstellungen der Figuren 2a bis 2c, wobei jedoch gegenüber den Figuren 2a bis 2c der Kabelkanal in seine abgesenkte Stellung verstellt ist.

Nachfolgend wird ein Ausführungsbeispiel der Erfindung erläutert.

In den Figuren 1a und 1b ist der Teil eines Arbeits- oder Bürotisches 1 wiedergegeben worden, als Beispiel für ein Möbel oder Möbelstück, an welchem ein nachfolgend noch erläuterter Kabelkanal 3 vorgesehen ist.

Das Ausführungsbeispiel wird nachfolgend an dem erwähnten Arbeits- oder Bürotisch 1 erläutert, von dem in Figur 1a beispielsweise die rechte Stirnseite mit einer Fußkonstruktion 5 wiedergegeben ist, die aus einem Doppel-T-Fuß besteht (bzw. einem C ähnlichen Fuß), wobei jede beliebige Fußkonstruktion vorgesehen sein kann. Da es sich im gezeigten Ausführungsbeispiel um eine L-förmige Winkel-Tisch-Konstruktion handelt, ist gegenüberliegend zu der in Figur 1a vorne liegenden Fußkonstruktion 5 ein winklig ausgerichteter Einzelfuß 5' vorgesehen, der dann in dem Eckbereich einer in Figur 1a nur teilweise dargestellten Winkel-Tisch-Kombination zu liegen kommt.

Eine Tisch- oder Arbeitsplatte 7 ist lediglich in der Seitenansicht gemäß Figur 3b strichliert angedeutet.

Bei der erläuterten Tischkonstruktion ist ein in Längsrichtung des Tisches oder der Tischplatte 7 verlaufender Tragholm 9 vorgesehen, der beispielsweise aus einem extrudierten Metall bestehen kann und dazu mehrere Kammern aufweist, wie aus der Schnittdarstellung gemäß Figur 1c zu ersehen ist.

An der Ober- und Unterseite 9a bzw. 9b dieses Tragholms 9 sind Vertiefungen oder Hinterschneidungen 11 ausgebildet, an denen im gezeigten Ausführungsbeispiel zwei in Längsrichtung des Tragholms 9 versetzt liegende Grundkörper 13 verankert sind.

Diese Grundkörper 13 sind in Seitenansicht nach Art eines umgekehrten U's gestaltet, und weisen an der dem Tragholm 9 zugewandt liegenden Seite Befestigungselemente auf. Dazu ist der Grundkörper 13 an seiner Oberseite 9a mit einer oben liegenden Haltenase 17 versehen, die in eine nach oben weisende Hinterschneidung oder Vertiefung 11 im Grundkörper eingreift. An der Unterseite 9b des Grundkörpers 13 ist an dem benachbart zum Tragholm 9 liegenden Schenkel 13a eine Fixierbacke 19 ausgebildet, die beispielsweise über eine Rändelschraube 20 von unten her in den Schenkel 13a des Grundkörpers 13 eingeschraubt werden kann (Figuren 1c, 2c und 3c). Dabei greift eine entsprechende Fixiernase 21 von unten her in eine weitere Vertiefung oder Hinterschneidung 11 in den Tragholm 9 ein, so dass bei festgezogener Schraube 20 der so gebildete Grundkörper 13 fest am Tragholm 9 verankert ist.

Durch eine Verbesserung der Handhabung dieser Befestigungseinrichtung können der Grundkörper und die Fixierbacke 19 beispielsweise über eine Scharnierverbindung, beispielsweise ein Filmscharnier oder in sonstiger Weise gelenkig miteinander verbunden sein, so dass die Fixierbacke 19 unverlierbar am Grundkörper 13 gehalten ist.

An dem zum Tragholm 9 versetzt liegenden zweiten Schenkel 13b ist an der Unterseite eine Verschwenkachse 24 ausgebildet, an welcher eine Halteschiene 25 verschwenkbar gehalten ist (Figur 1c, 2c und 3c).

In den Figuren 1a bis 1c ist der Kabelkanal 3 in seiner angehobenen Funktionsstellung gezeigt. In dieser Funktionsstellung erreicht er ganz oder fast die Oberseite des Tragholmes 9 und liegt somit in einem beliebigen, geringen Abstand zur Unterseite einer lediglich in Figur 3b gezeigten Tischplatte 7.

Da der Kabelkanal neben einem Kabelkanalboden 3a noch zwei seitliche Randbegrenzungen 3b aufweist, sind die darin verlegten Kabel geschützt, können allerdings in dieser angehobenen Funktionsstellung nicht oder praktisch nicht oder nur mit größtem Aufwand in den Kabelkanal hinein verlegt oder aus diesem heraus geholt werden, falls dies erforderlich sein sollte.

In der in den Figuren 1a bis 1c gezeigten Funktionsstellung kommt dabei der Kabelkanal 3 so hoch zu liegen, dass die erwähnte Verschwenkachse 24 unterhalb des Kabelkanalbodens 3a zu liegen kommt. Dies ermöglicht, dass die an dieser Verschwenkachse 24 befestigte Halteschiene 25 in eine verschwenkte Position gebracht werden kann, in der sie parallel zum Kabelkanal 3 verläuft. Vorzugsweise dem freien Ende 25a der Halteschiene 25 näher liegend kann die Halteschiene 25 an der Unterseite des Kabelkanals fixiert werden, wozu eine Fixiereinrichtung 27 vorgesehen ist. Im gezeigten Ausführungsbeispiel umfasst diese Fixiereinrichtung 27 beispielsweise einen Rast- oder Klemm- oder Klickmechanismus 27a. Dazu können elastische, unter Vorspannung stehende Klemmhebel an der Unterseite des Kabelkanals 3 vorgesehen sein, die beispielsweise im verrasteten Zustand die Seitenränder der Halteschiene 25 klemmend übergreifen. Ebenso kann - wie beispielsweise in Figur 2c dargestellt ist - das freie Ende 25a der Halteschiene 25 mit einer Ausnehmung 29 versehen sein, in die ein entsprechender Rast-, Klick- oder Klemmfinger, der an entsprechender Stelle an der Kabelkanalunterseite vorgesehen ist, eingreift. Im gezeigten Ausführungsbeispiel wird die Ausnehmung 29 dadurch hergestellt, dass zwei entsprechende Materialabschnitte quer zur Ebene der Halteschiene 25 aufgestellt werden, wodurch zwei Klemmfinger 29a gebildet werden. Diese sind federnd elastisch ausgebildet und greifen in umgeklapptem Zustand der Halteschiene in entsprechende Ausnehmungen 3c im Boden des Kabelkanals ein, wodurch die Halteschiene 25 aufgrund des Klick- oder Klemmsitzes gehalten wird.

Anhand der Figuren 2a ff ist gezeigt, wie der Kabelkanal in seine abgesenkte Verkabelungsposition gebracht werden kann.

Dazu werden zunächst die im gezeigten Ausführungsbeispiel vorgesehenen beiden Halteschienen 25 unter Lösung ihrer Schnappverbindung zwischen der Halteschiene 25 und einer Fixier- oder Klemmeinrichtung an der Kabelkanalunterseite um ihre Verschwenkachse 24 verschwenkt, bis sie in Vertikalrichtung frei herabhängen, im wesentlichen also senkrecht zum Kabelkanal 3 verlaufen. Auch in dieser in den Figuren 2a bis 2c gezeigten Position kann der entsprechende Endabschnitt des zweiten Schenkels 13b des Grundkörpers 13 von seinen Querschnittsabmessungen so dimensioniert sein, dass er in etwa der Größe der Durchtrittsöffnung im Kabelkanalboden entspricht, so dass selbst bei herabhängenden Halteschienen 25 der Kabelkanal noch in seiner in Figuren 2a bis 2c gezeigten Position kraftschlüssig gehalten wird, beispielsweise aufgrund der hierdurch erzeugten Reibwirkung. Ebenso kann in dieser Halteposition noch eine gewisse Klemmwirkung vorgesehen sein, die den Kabelkanal selbst bei herabhängenden Halteschienen 25 noch in der angehobenen Position hält.

In dieser Position kann dann der Kabelkanal in die in den Figuren. 3a bis 3c abgesenkte Verkabelungsposition herunter geschoben werden, und zwar längs der Halteschiene 25. In abgesenkter Position liegt dann der Kabelkanal 3 an dem Endabschnitt 25a der Halteschiene 25 auf, wobei der freie Endabschnitt 25a der Halteschiene 25 eine größere Quererstreckung unter Ausbildung eines Anschlages 25b umfasst, auf welchem der Kabelkanal 3 anschlägt und hierüber gehalten ist.

Hierdurch wird nunmehr ein großer Abstandsraum zwischen der Ebene des oberen Tragholmes 9 und der darüber befindlichen und lediglich in Figur 2 angedeuteten Tischplatte und dem Kabelkanal bereitgestellt, so dass nunmehr problemlos in den Kabelkanal Kabel verlegt werden können.

Wie aus der Darstellung gemäß Figuren 2c und 3c zu entnehmen ist, sind die gegenüberliegenden Schmalseiten 33 der Halteschienen 25 mit einer Riffelung 33a versehen, wodurch ein Abstandsmaß zwischen beiden gegenüberliegenden Riffelungen 33a definiert wird, dass gleich oder geringfügig größer ist als die Größe der Durchtrittsöffnung so dass der Kabelkanal längs der Halteschienen 25 von seiner angehobenen Funktionsstellung in die abgesenkte Verkabelungsstellung nicht frei herabfallen kann, sondern aufgrund der dadurch erzeugten Reibwirkung vorsichtig nach unten herabgedrückt werden kann.

Nach Durchführung der Verkabelung kann der Kabelkanal wieder längs der Halteschiene 25 in seine angehobene Position angehoben werden, und zwar ebenfalls wieder unter Überwindung der Reibwirkung zwischen der Riffelung 33a an den Halteschienen 25 und den Rändern der Durchtrittsöffnungen im Kabelkanalboden 3a. Bei Erreichen seiner obersten Funktionsstellung kann die erläuterte gegebenenfalls vorgesehene Klemmung oder eine dort vorgesehene Schnappeinrichtung wirken, so dass der Kabelkanal bereits in seiner angehobenen, in den Figuren 1a bis 1c gezeigten Position gehalten wird, selbst wenn die Halteschienen 25 noch frei herabhängen, wie in Figuren 2a bis 2c gezeigt ist. Danach werden abschließend die Halteschienen 25 wieder in ihre horizontale Fixier- und Raststellung um ihre Verschwenkachse 24 umgelegt.

Um ein unerwünschtes Klappern zu vermeiden, können die Halteschienen und/oder die Kabelkanal-Boden-Unterseiten beispielsweise mit einer leicht elastischen, vorgespannten Federeinrichtung 37 versehen sein, die im gezeigten Ausführungsbeispiel leicht bogenförmig gestaltet ist und in horizontaler Fixierstellung der Halteschienen an der Unterseite des Kabelkanalbodens 3a anliegt. Dabei kann die erwähnte Federeinrichtung 37 beispielsweise an einer Stelle vorgesehen sein, d.h. bevorzugt in benachbarter Nähe zur Verschwenkachse 24. Mit anderen Worten ist also der Abstand dieser Federeinrichtung 37 zur Verschwenkachse 24 so gewählt, dass er kleiner als 50%, insbesondere kleiner als 40%, 30%, 20% und vorzugsweise sogar kleiner als 10% der gesamten Länge der Halteschiene 25 ist.

Wie aus den Querschnittsdarstellungen durch den Kabelkanal 3 zu ersehen ist, ist dieser innen liegend noch mit einem Versteifungsprofil 39 versehen.

Die erfindungsgemäße Verstellung für den erläuterten Kabelkanal 3 ist für den Fall eines Arbeits- oder Bürotisches beschrieben worden. Das beschriebene Prinzip zur Verankerung und Verstellung eines Kabelkanals kann jedoch bei allen Möbeln angewandt werden, bei welchen ein Kabelkanal in seiner Höhe relativ verstellt werden soll, insbesondere unterhalb einer Plattenkonstruktion.

Es ist bereits erwähnt worden, dass die Halteschienen 25 zumindest mittelbar über eine Trageinrichtung, vorzugsweise in Form eines Längsholms, gehalten und verankert sind. Genauso könnten die Halteschienen aber auch an der Unterseite einer anderen Trageinrichtung, beispielsweise in Form einer Wand, einer Tischplatte etc. direkt oder mittelbar gehalten sein, beispielsweise mittels eines Grundkörpers, der an der Tischunterseite angebracht ist. Ober entsprechende Verschwenkachsen 24 können auch hier die Halteschienen gegenüber einem so befestigten Grundkörper zwischen einer Verkabelungsposition und einer Funktionsstellung verstellt werden.

Die erwähnte Verschwenkachse kann aus einer üblichen Verschwenkachse bestehen, insbesondere dann, wenn Halteschienen und Grundkörper verwendet werden, die aus entsprechend geeignetem Material, beispielsweise Metall, Kunststoff etc. bestehen. Genauso könnte an dieser Stelle aber auch eine biegeelastische Verschwenkeinrichtung vorgesehen sein. Der Begriff ist insoweit in keiner Weise auf bestimmte Ausführungsformen eingeschränkt.

## Patentansprüche

1. Möbel, insbesondere Tisch mit einem Kabelkanal (3), mit folgenden Merkmalen:
- der Kabelkanal (3) ist zwischen einer angehobenen Funktionsstellung und einer demgegenüber abgesenkten Verkabelungsposition verstellbar,
- an einer Trageinrichtung (9) sind in Längsrichtung des Kabelkanals (3) versetzt zueinander liegende Grundkörper (13) vorgesehen,
- an den Grundkörpern (13) sind um jeweils eine Verschwenkachse (24) je eine Halteschiene (25) zwischen einer herabhängenden Verkabelungsposition und einer demgegenüber zumindest im Wesentlichen parallel zum Kabelkanal (3) verlaufenden Haltestellung verschwenkbar, und
- zur Verschwenkachse (24) versetzt liegend, ist an den Halteschienen (25) ein Anschlag (25b) ausgebildet, wobei der Kabelkanal (3) in herabgelassener Verkabelungsposition in einer zur angehobenen Funktionsstellung tiefer liegenden Ebene mittelbar oder direkt auf dem Anschlag (25b) aufliegt,
**gekennzeichnet durch** die folgenden weiteren Merkmale:
- in Funktionsstellung ist der Kabelkanal (3) soweit angehoben, dass die Verschwenkachse (24) unterhalb des Kabelkanals (3) liegt.

2. Möbel nach Anspruch 1, **dadurch gekennzeichnet**, das die in Funktions- oder Haltestellung parallel zum Kabelkanal (3) verschwenkt verlaufenden Halteschienen (25) mittels einer Fixiereinrichtung (27, 27a), vorzugsweise einer Rast- oder Klemmeinrichtung, an der Unterseite des Kabelkanals (3) zumindest mittelbar gehalten sind.

3. Möbel nach Anspruch 1 oder 2, **dadurch gekennzeichnet, dass** im Kabelkanal (3) Ausnehmungen vorgesehen sind, durch die hindurch die Halteschiene (25) und/oder von der Lage des Kabelkanals (3) abhängig auch ein Teil des Grundkörpers ragt, so dass der Kabelkanal (3) längs der Halteschiene (25) zwischen einer angehobenen Funktionsstellung und einer abgesenkten Verkabelungsposition verstellbar ist.

4. Möbel nach Anspruch 3, **dadurch gekennzeichnet, dass** das Längs- und/oder Quermaß der Halteschiene (25) so bemessen ist, dass es in etwa dem Längs- und/oder Quermaß der Ausnehmungen im Kabelkanal (3) zur Erzielung einer Reibwirkung entspricht.

5. Möbel nach Anspruch 3 oder 4, **dadurch gekennzeichnet, dass** die Halteschiene (25) zumindest an einer Längs- und/oder zumindest an einer Querseite, vorzugsweise an zumindest zwei gegenüberliegenden Längs- und/oder zwei gegenüberliegenden Querseiten mit einer Riffelung (33a) versehen ist, wodurch eine Reibwirkung beim Anheben oder Absenken des Kabelkanals (3) relativ zur Halteschiene (25) erzeugbar ist.

6. Möbel nach Anspruch 5, **dadurch gekennzeichnet, dass** die Halteschiene (25) die Durchtrittsöffnung des Kabelkanals (3) etwa mittig durchsetzt.

7. Möbel nach einem der Ansprüche 3 bis 5, **dadurch gekennzeichnet, dass** die Halteschiene (25) die Durchtrittsöffnung des Kabelkanals (3) etwa außermittig durchsetzt, so dass durch das Gewicht des Kabelkanals (3) ein Kippmoment auf die Haltschiene (25) eingeleitet wird.

8. Möbel nach einem der Ansprüche 1 bis 7, **dadurch gekennzeichnet, dass** die jeweilige Verschwenkachse (24) einer Halteschiene (25) quer zur Längsrichtung des Kabelkanals (3) ausgerichtet ist, so dass die zugehörige Halteschiene (25) in Längsrichtung des Kabelkanals (3) verschwenkbar und an dessen Unterseite fixierbar ist.

9. Möbel nach einem der Ansprüche 1 bis 8, **dadurch gekennzeichnet, dass** die Halteschiene (25) an ihrem zur Verschwenkachse (24) gegenüberliegenden freien Ende (25a) mit einer Verschlusslasche versehen ist.

10. Möbel nach einem der Ansprüche 1 bis 9, **dadurch gekennzeichnet, dass** ferner ein Klapperschutz vorgesehen ist, vorzugsweise in Form einer Federeinrichtung (37), wodurch die Halteschiene (25) durch die von der Federeinrichtung (37) erzeugte Vorspannung zumindest in geringfügigem Abstand gegenüber dem Kabelkanal (3) gehalten ist.

11. Möbel nach einem der Ansprüche 1 bis 10, **dadurch gekennzeichnet, dass** der Grundkörper (13) eine Fixiernase (17) umfasst mit welcher er in einer entsprechenden im Trageinrichtung (9) ausgebildeten ersten Vertiefung (11) einhängbar ist.

12. Möbel nach Anspruch 11, **dadurch gekennzeichnet, dass** der Grundkörper (13) mit einem Befestigungselement (19) ausgestattet ist, welches eine Fixiernase (21) umfasst, welche in Verankerungsposition an der Trageinrichtung (9) in eine zweite Vertiefung (11) an einer Seite (9b) der Trageinrichtung (9) eingreift, die zu der an der anderen Seite (9a) der Trageinrichtung (9) ausgebildeten ersten Vertiefung (11) gegenüberliegt, in welcher die Fixiernase (17) des Grundkörpers (13) eingreift.

13. Möbel nach einem der Ansprüche 10 bis 12, **dadurch gekennzeichnet, dass** das Befestigungselement (19) mit dem Grundkörper (13) gelenkig verbunden ist, vorzugsweise über ein Gelenk oder ein Scharnier vorzugsweise ein Gelenk- oder Filmscharnier.

14. Möbel nach einem der Ansprüche 10 bis 13, **dadurch gekennzeichnet, dass** das Befestigungselement (19) am zugehörigen Grundkörper (13) über eine Schraubverbindung, vorzugsweise eine Rändelschraube (20) unter Fixierung an der Trageinrichtung (9) fixierbar ist.

15. Möbel nach einem der Ansprüche 1 bis 14, **dadurch gekennzeichnet, dass** die Trageinrichtung (9) einen parallel zum Kabelkanal (3) verlaufenden Tragholm umfasst.

## Claims

1. Furniture, especially a table with a cable channel (3), comprising the following features:
- the cable channel (3) is adjustable between a raised operating position and a, in relation to the latter, lowered cabling position,
- base bodies (13) lying offset from one another in the longitudinal direction of the cable channel (3) are provided on a mounting device (9),
- on the base bodies (13) in each case a support rail (25) can be pivoted in each case around a rotating axis (24) between a dropped cabling position and a support position running relative thereto at least substantially parallel to the cable channel (3), and
- lying offset from the rotating axis (24), an abutment (25b) is constructed on the support rails (25), wherein the cable channel (3) in the dropped cabling position directly or indirectly rests on the abutment (25b) in a lower lying plane relative to the raised operating position,
**characterized by** the following further features:
- in the operating position the cable channel (3) is raised so far that the rotating axis (24) lies underneath the cable channel (3).

2. Furniture as claimed in Claim 1, wherein the support rails (25) running pivoted in the operating or support position parallel to the cable channel (3) are held at least indirectly by means of a fixing device (27, 27a), preferably a ratchet or clamp mechanism on the lower face of the cable channel (3).

3. Furniture as claimed in Claim 1 or 2, wherein recesses are provided in the cable channel (3), through which the support rail (25) and/or, dependent upon the situation of the cable channel (3), a part of the base body also extends, so that the cable channel (3) is adjustable (3) along the support rail (25) between a raised operating position and a dropped cabling position.

4. Furniture as claimed in Claim 3, wherein the longitudinal and/or transverse dimension of the support rail (25) is limited so that it approximately corresponds to the longitudinal or transverse dimension of the recesses in the cable channel (3) to generate a friction effect.

5. Furniture as claimed in Claim 3 or 4, wherein the support rail (25) at least on a longitudinal and/or at least on a transverse side, preferably on at least two opposite-lying longitudinal and/or two opposite-lying transverse sides is provided with a corrugation (33a), wherein a friction effect can be generated when the cable channel (3) is raised or lowered relative to the support rail (25).

6. Furniture as claimed in Claim 5, wherein the support rail (25) passes through the opening of the cable channel (3) approximately centrally.

7. Furniture as claimed in any one of Claims 3 to 5, wherein the support rail (25) passes through the opening of the cable channel (3) approximately off-centre, so that an overturning moment is introduced on the support rail (25) by the weight of the cable channel (3).

8. Furniture as claimed in any one of Claims 1 to 7, wherein the respective rotating axis (24) of a support rail (25) is aligned transversely to the longitudinal direction of the cable channel (3), so that the associated support rail (25) can be pivoted in the longitudinal direction of the cable channel (3) and can be fixed on its lower face.

9. Furniture as claimed in any one of Claims 1 to 8, wherein the support rail (25) on its free end (25a), lying opposite the rotating axis (24), is provided with a closing clip.

10. Furniture as claimed in any one of Claims 1 to 9, wherein rattling prevention is also provided, preferably in the form of a spring mechanism (37), whereby the support rail (25) is held by the pretension created by the spring mechanism (37) at least at a slight distance relative to the cable channel (3).

11. Furniture as claimed in any one of Claims 1 to 10, wherein the base body (13) comprises a fixing lug (17), with which it can be suspended in a corresponding first recess (11) formed in the mounting device (9).

12. Furniture as claimed in Claim 11, wherein the base body (13) is equipped with a fastening part (19), which comprises a fixing lug (21), which in the anchorage position on the mounting device (9) engages into a second recess (11) on a side (9b) of the mounting device (9), which lies opposite the first recess (11) formed on the other side (9a) of the mounting device (9), into which the fixing lug (17) of the base body (13) engages.

13. Furniture as claimed in any one of Claims 10 to 12, wherein the fastening part (19) is connected in an articulated way to the base body (13), preferably by means of a joint or a hinge, preferably an articulated or film hinge.

14. Furniture as claimed in any one of Claims 10 to 13, wherein the fastening part (19) can be fixed on the associated base body (13) by means of a screw connection preferably a knurled thumb screw (20) while fixed to the mounting device (9).

15. Furniture as claimed in any one of Claims 1 to 14, wherein the mounting device (9) comprises a mounting piece running parallel to the cable channel (3).

## Revendications

1. Meuble, en particulier table, comprenant un canal à câble (3), présentant les éléments suivants :
- le canal à câble (3) est déplaçable entre une position fonctionnelle soulevée et une position de câblage abaissée par rapport à celle-ci,
- des corps de base (13), disposés en décalage l'un par rapport à l'autre en direction longitudinale du canal à câble (3) sont prévus sur un dispositif porteur (9),
- des rails de maintien respectifs (25) sont prévus sur les corps de base (13) avec possibilité de pivotement entre une position de câblage en suspension et une position de maintien qui, par rapport à celle-ci, s'étend au moins sensiblement parallèlement au canal à câble (3), et
- une butée (25b) est formée sur les rails de maintien (25) en décalage vers l'axe de pivotement (24), de sorte que le canal à câble (3) repose directement ou indirectement sur la butée (25b) dans la position abaissée, dans un plan situé plus bas que la position fonctionnelle soulevée,
**caractérisé par** les caractéristiques suivantes :
- dans la position fonctionnelle, le canal à câble (3) est soulevé aussi loin que l'axe de pivotement (24) est situé au-dessous du canal à câble (3).

2. Meuble selon la revendication 1, **caractérisé en ce que** les rails de maintien (25) qui s'étendent de manière pivotée parallèlement au canal à câble dans la position fonctionnelle ou la position de maintien sont maintenus à la face inférieure du canal à câble (3), au moins de manière indirecte, au moyen d'un dispositif de fixation (27, 27a), de préférence un dispositif à enclenchement ou à coincement.

3. Meuble selon la revendication 1 ou 2, **caractérisé en ce que** des évidements sont prévus dans le canal à câble (3), à travers lesquels passent les rails de maintien (25) et/ou également une partie du corps de base, en dépendance de la position du canal à câble (3), de sorte que le canal à câble (3) est déplaçable le long des rails de maintien (25) entre une position fonctionnelle soulevée et une position de câblage abaissée.

4. Meuble selon la revendication 3, **caractérisé en ce que** la dimension longitudinale et/ou la dimension transversale des rails de maintien (25) est choisie de telle façon qu'elle correspond approximativement à la dimension longitudinale et/ou la dimension transversale des évidements dans le canal à câble (3) pour obtenir un effet de friction.

5. Meuble selon la revendication 3 ou 4, **caractérisé en ce que** le rail de maintien (25) est pourvu de striures (33a) au moins sur un côté longitudinal et/ou au moins sur un côté transversal, de préférence sur au moins deux côtés longitudinaux opposés et/ou deux côtés transversaux opposés, grâce à quoi un effet de friction peut être généré lors du soulèvement ou de l'abaissement du canal à câble (3) par rapport au rail de maintien (25).

6. Meuble selon la revendication 5, **caractérisé en ce que** le rail de maintien (25) traverse l'ouverture de passage du canal à câble (3) approximativement au milieu.

7. Meuble selon l'une des revendications 3 a 5, **caractérisé en ce que** le rail de maintien (25) traverse l'ouverture de passage du canal à câble (3) approximativement de façon décentrée, de sorte que le poids du canal à câble (3) exerce un couple de basculement sur le rail de maintien (25).

8. Meuble selon l'une des revendications 1 à 7, **caractérisé en ce que** l'axe de pivotement respectif (24) d'un rail de maintien (25) est orienté transversalement à la direction longitudinale du canal à câble (3), de sorte que le rail de maintien associé (25) est capable de pivoter en direction longitudinale du canal à câble (3) et d'être fixé à sa face inférieure.

9. Meuble selon l'une des revendications 1 à 8, **caractérisé en ce que** le rail de maintien (25) est pourvu d'une patte de fermeture à son extrémité libre (25a) opposée à l'axe de pivotement (24).

10. Meuble selon l'une des revendications 1 à 9, **caractérisé en ce qu'**il est prévu en outre une protection anti-battements, de préférence sous la forme d'un système à ressort (37) au moyen duquel le rail de maintien (25) est maintenu au moins à une faible distance par rapport au canal à câble (3) par la précontrainte engendrée par le système à ressort (37).

11. Meuble selon l'une des revendications 1 à 10, **caractérisé en ce que** le corps de base (13) comprend un ergot de fixation (17) au moyen duquel il peut être accroché dans un premier renfoncement (11) correspondant réalisé dans le dispositif porteur (9).

12. Meuble selon la revendication 11, **caractérisé en ce que** le corps de base (13) est équipé d'un élément de fixation (19), celui-ci comprenant un ergot de fixation (21) qui, dans une position d'ancrage sur le dispositif porteur (9), s'engage dans un second renfoncement (11) sur un côté (9b) du dispositif porteur (9) à l'opposé du premier renfoncement (11) réalisé sur l'autre côté (9a) du dispositif porteur (9), dans lequel s'engage l'ergot de fixation (17) du corps de base (13).

13. Meuble selon l'une des revendications 10 à 12, **caractérisé en ce que** l'élément de fixation (19) est relié de façon articulée au corps de base (13), de préférence via une articulation ou une charnière, de préférence une articulation ou une charnière à film.

14. Meuble selon l'une des revendications 10 à 13, **caractérisé en ce que** l'élément de fixation (19) est susceptible d'être fixé sur le corps de base associé (13) via une liaison vissée, de préférence une vis moletée (20), avec fixation sur le dispositif porteur (9).

15. Meuble selon l'une des revendications 1 à 14, **caractérisé en ce que** le dispositif porteur (9) comprend une poutre porteuse qui s'étend parallèlement au canal à câble (3).
